# FASCICULE DE BREVET EUROPEEN

(11) **EP 2 804 054 B1**
(45) Date de publication et mention de la délivrance du brevet: **23.09.2020**
(21) Numéro de dépôt: 14164648.9
(22) Date de dépôt: 14.04.2014
(51) Int. Cl.: G04B 17/06, G04B 29/02

(54) **Dispositif anti-adhésion d'un spiral sur un pont**
Antihaftvorrichtung einer Spiralfeder auf einer Brücke
Anti-adhesion device of a spiral on a bridge

(30) Priorité: 17.05.2013 EP 13168277
(43) Date de publication de la demande: 19.11.2014
(73) Titulaire: ETA SA Manufacture Horlogère Suisse, 2540 Grenchen (CH)
(72) Inventeur: Klinger, Laurent, 2503 Bienne (CH); Conus, Thierry, 2543 Lengnau (CH)
(74) Mandataire: Goulette, Ludivine

(56) Documents cités:
- EP-A1- 1 837 721
- EP-A1- 2 407 831
- WO-A1-2012/152843
- IT-B- 296 182

## Description

### Domaine de l'invention

L'invention se rapporte à un dispositif anti-adhésion d'un spiral sur un pont et plus particulièrement un spiral appartenant à un résonateur balancier - spiral.

### Arrière-plan de l'invention

Les matériaux isolants, tels que le silicium et ses composés, le quartz, le diamant, le verre, la céramique ou autres sont de plus en plus utilisés pour réaliser des pièces de micromécanique horlogère. Comme visible aux figures 2 et 3, il a été observé, en particulier sur un spiral 7, notamment après un choc, des spires ont tendance à venir se coller au pont 2 ce qui nuit à l'isochronisme de l'oscillateur.

Ce phénomène peut être aggravé par la contamination du pont 2 et/ou du spiral 7 par des impuretés ou du lubrifiant lors de la fabrication ou au porté, notamment lors de chocs. On comprend alors que des spires du spiral 7 peuvent adhérer au pont à cause des impuretés ou du lubrifiant, même si le spiral est électriquement conducteur.

Ce phénomène est connu du document EP1837721. En particulier, ce document décrit un mouvement horloger dans lequel le résonateur balancier-spiral est monté entre une platine et un pont. Le caractère isolant du silicium, dont le spiral est fabriqué, permet la formation de charges électrostatiques sur ses surfaces. Dans certains cas, l'attraction électrostatique détermine un collage des surfaces du spiral et du pont (voir la figure 2). Pour éviter cet effet, le spiral est revêtu d'une couche très mince (50nm ou moins) d'un matériau conducteur.

### Résumé de l'invention

Le but de la présente invention est de pallier tout ou partie les inconvénients cités précédemment en proposant un dispositif anti-adhésion d'un spiral sur un pont.

A cet effet, l'invention se rapporte à un mouvement horloger tel que défini dans la revendication indépendante 1. Des formes de réalisation préférées sont définies dans les revendications dépendantes.

Par leur procédé de fabrication, les spiraux obtenus par gravage d'une plaquette de silicium ou de quartz, ont des faces particulièrement lisses propices aux adhésions. On comprend donc, avantageusement selon l'invention, que, grâce au dispositif anti-adhésion, les faces du spiral et du pont qui sont en vis-à-vis offre une surface potentielle d'adhésion qui est beaucoup plus limitée ce qui permet de limiter ces phénomènes.

De plus, l'invention se rapporte à une pièce d'horlogerie caractérisée en ce qu'elle comporte un mouvement horloger selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue éclatée d'un mouvement horloger selon l'invention ;
- les figures 2 et 3 sont des vues respectivement au repos et en mouvement d'un spiral formé en matériau isolant se déplaçant en vis-à-vis d'un pont ;
- les figures 4 à 6 sont des vues schématiques de modes de réalisation de dispositifs anti-adhésion selon l'invention.

### Description détaillée des modes de réalisation préférés

A la figure 1, on peut voir une représentation partielle d'un mouvement horloger 1 selon l'invention destiné à être monté dans une pièce d'horlogerie. Le mouvement 1 comporte préférentiellement un résonateur 3 comprenant un balancier 5 et un spiral 7 destinés à réguler le mouvement 1. Le résonateur 3 est, de manière préférée, monté pivotant entre un pont 2 et une autre pièce 4 comme un pont ou une platine. Pour ce faire, le spiral 7 comporte notamment une virole 10 venue de matière ou non.

A la figure 1, on peut également voir que le mouvement 1 comporte préférentiellement un système d'échappement 9 comprenant une ancre 11 du type suisse et une roue d'échappement 13 destinées à distribuer les déplacements du résonateur mais également à l'entretenir. Le système d'échappement 9 est, de manière préférée, monté entre deux ponts 6, 8 et une platine 4.

Avantageusement selon l'invention, le spiral 7 et, éventuellement, sa virole 10, peuvent être formés à partir de n'importe quel matériau et notamment à partir de silicium et ses composés, de quartz, de diamant, de verre, de céramique, d'un métal ou d'un alliage métallique. Le pont 2 peut également être formé à partir de n'importe quel matériau et notamment à partir d'un métal ou d'un alliage métallique.

De plus, le mouvement 1, préférentiellement selon l'invention, comporte en outre un dispositif anti-adhésion 19, 19', 19" du spiral 7, 7', 7" contre le pont 2, 2', 2" comprenant des moyens 23, 23', 25, 25' de diminution de surface entre les faces du spiral 7, 7', 7" et du pont 2, 2', 2" qui sont en vis-à-vis pour éviter les variations de marche du mouvement 1.

Comme expliqué à partir des figures 4 à 6, avantageusement selon l'invention, les moyens 23, 23', 25, 25' de diminution de surface peuvent être formés sur le spiral 7, 7', 7" et/ou sur le pont 2, 2', 2". A titre d'exemples nullement limitatifs, trois modes de réalisation de dispositifs anti-adhésion 19, 19', 19" présentent, aux figures 4 à 6, quatre alternatives que de moyens de diminution de surface 23, 23', 25, 25' selon l'invention.

Selon un premier mode de réalisation illustré à la figure 4, le mouvement horloger comporte un premier exemple de dispositif anti-adhésion 19. Le dispositif anti-adhésion 19 comporte des moyens de diminution de surface 23 formés sur le pont 2'. Les moyens de diminution de surface 23 dans l'exemple de la figure 4 comportent au moins un évidement 16 par rapport à la face 18 du pont 2'. Selon l'invention, chaque évidement 16 peut former une ou plusieurs séries de rainures. Dans l'exemple de la figure 4, une rainure unique en forme de spiral est formée sur la face 18 du pont 2'. Toutefois, dans le cas où au moins deux séries de rainures sont formées, elles peuvent être sécantes ou non. A titre d'exemple, les rainures peuvent ainsi former des rayons de soleil ou un moletage.

Selon un deuxième mode de réalisation illustré à la figure 5, le mouvement horloger comporte un deuxième exemple de dispositif anti-adhésion 19'. Le dispositif anti-adhésion 19' comporte des premiers moyens de diminution de surface 23' formés sur le pont 2" et des deuxièmes moyens de diminution de surface 25 formés sur le spiral 7'.

Les moyens de diminution de surface 23' dans l'exemple de la figure 5 comportent au moins une protubérance 18' par rapport à la face 16' du pont 2". Selon l'invention, chaque protubérance 18' peut former une ou plusieurs séries de nervures. Dans l'exemple de la figure 5, une nervure unique en forme de spiral est formée sur la face 16' du pont 2". Toutefois, dans le cas où au moins deux séries de nervures sont formées, elles peuvent être sécantes ou non. A titre d'exemple, les nervures peuvent ainsi former des rayons de soleil ou un moletage.

Les moyens de diminution de surface 25 dans l'exemple de la figure 5 comportent au moins un évidement 15 par rapport à la face 17 du spiral 7'. Selon l'invention, chaque évidement 15 peut former une ou plusieurs séries de rainures. Dans l'exemple de la figure 5, de multiples rainures en forme de parallélépipède sont formées sur la face 17 du spiral 7'. Toutefois, une seule rainure peut courir sur tout ou partie de la face du spiral ou au moins deux séries de rainures formées peuvent être sécantes. A titre d'exemple, une rainure unique peut être selon une certaine profondeur de la hauteur sur une partie seulement de l'épaisseur afin de former un sillon sur la face du spiral 7' ou des séries de rainures peuvent former un moletage.

Selon un troisième mode de réalisation illustré à la figure 6, le mouvement horloger comporte un troisième exemple de dispositif anti-adhésion 19". Le dispositif anti-adhésion 19" comporte des premiers moyens de diminution de surface 23 formés sur le pont 2' et des deuxièmes moyens de diminution de surface 25' formés sur le spiral 7".

Les moyens de diminution de surface 23 dans l'exemple de la figure 4 comportent au moins un évidement 16 par rapport à la face 18 du pont 2'. Selon l'invention, chaque évidement 16 peut former une ou plusieurs séries de rainures. Dans l'exemple de la figure 4, une rainure unique en forme de spiral est formée sur la face 18 du pont 2'. Toutefois, dans le cas où au moins deux séries de rainures sont formées, elles peuvent être sécantes ou non. A titre d'exemple, les rainures peuvent ainsi former des rayons de soleil ou un moletage.

Les moyens de diminution de surface 25' dans l'exemple de la figure 6 comportent au moins une protubérance 17' par rapport à la face 15' du spiral 7". Selon l'invention, chaque protubérance 17' peut former une ou plusieurs séries de nervures. Dans l'exemple de la figure 6, de multiples rainures en forme de parallélépipède sont formées sur la face 15' du spiral 7". Toutefois, une seule nervure peut courir sur tout ou partie de la face du spiral 7" ou au moins deux séries de nervures formées peuvent être sécantes. A titre d'exemple, une nervure unique peut être selon une certaine élévation par rapport à la hauteur sur une partie seulement de l'épaisseur afin de former un double épaulement sur la face du spiral 7" ou des séries de nervures peuvent former un moletage.

Bien entendu, la présente invention ne se limite pas à l'exemple illustré mais est susceptible de diverses variantes et modifications qui apparaîtront à l'homme de l'art. En particulier, on comprend que les dispositifs anti-adhésion peuvent prendre qu'autres formes, notamment géométriques. De plus, les modes de réalisation et/ou les alternatives peuvent être combinées entre elles suivant les configurations du mouvement utilisés. On comprend notamment que, soit le pont, soit le spiral, soit les deux sont modifiés afin de diminuer leur surface potentielle de contact.

## Revendications

1. Mouvement horloger (1) comportant un résonateur (3) formé par la coopération d'un balancier (5) avec un spiral (7, 7', 7"), ledit résonateur étant monté pivotant entre un pont (2, 2', 2") et une autre pièce (4) **caractérisé en ce que** le mouvement horloger (1) comporte en outre un dispositif anti-adhésion (19, 19', 19") dudit spiral contre ledit pont comprenant au moins un évidement et/ou une protubérance, définissant des moyens (23, 23', 25, 25') de diminution de surface formés sur le pont (2', 2") et permettant de limiter la surface de contact lorsque les faces (15', 16', 17, 18) dudit spiral et dudit pont se touchent.

2. Mouvement horloger (1) selon la revendication précédente, **caractérisé en ce que** des moyens (25, 25') de diminution de surface sont en outre formés sur le spiral (7', 7").

3. Mouvement horloger (1) selon la revendication 1 ou 2, **caractérisé en ce que** les moyens (23, 25) de diminution de surface comportent au moins un évidement (15, 16) par rapport aux faces dudit spiral et dudit pont qui sont en vis-à-vis.

4. Mouvement horloger (1) selon la revendication précédente, **caractérisé en ce que** ledit au moins un évidement (15, 16) forme des séries de rainures.

5. Mouvement horloger (1) selon la revendication précédente, **caractérisé en ce qu'**au moins deux desdites séries de rainures sont sécantes.

6. Mouvement horloger (1) selon la revendication 1 ou 2, **caractérisé en ce que** les moyens (23', 25') de diminution de surface comportent au moins une protubérance (17', 18') par rapport aux faces dudit spiral et dudit pont qui sont en vis-à-vis.

7. Mouvement horloger (1) selon la revendication précédente, **caractérisé en ce que** ladite au moins une protubérance (17', 18') forme des séries de nervures.

8. Mouvement horloger (1) selon la revendication précédente, **caractérisé en ce qu'**au moins deux desdites séries de nervures sont sécantes.

9. Pièce d'horlogerie **caractérisée en ce qu'**elle comporte un mouvement horloger (1) selon l'une des revendications précédentes.

## Patentansprüche

1. Uhrwerk (1), umfassend einen Resonator (3), der durch die Zusammenwirkung einer Unruh (5) mit einer Spiralfeder (7, 7', 7") gebildet ist, wobei der Resonator schwenkbar zwischen einer Brücke (2, 2', 2") und einem weiteren Teil (4) montiert ist, **dadurch gekennzeichnet, dass** das Uhrwerk (1) ferner eine Antihaftvorrichtung (19, 19', 19") der Spiralfeder an der Brücke umfasst, die mindestens eine Aussparung und/oder einen Vorsprung aufweist, die Oberflächenverringerungsmittel (23, 23', 25, 25') definieren, die an der Brücke (2', 2") gebildet sind und ermöglichen, die Kontaktfläche zu begrenzen, wenn sich die Flächen (15', 16', 17, 18) der Spiralfeder und der Brücke berühren.

2. Uhrwerk (1) nach dem vorhergehenden Anspruch, **dadurch gekennzeichnet, dass** die Oberflächenverringerungsmittel (25, 25') ferner an der Spiralfeder (7', 7") ausgebildet sind.

3. Uhrwerk (1) nach Anspruch 1 oder 2, **dadurch gekennzeichnet, dass** die Oberflächenverringerungsmittel (23, 25) mindestens eine Aussparung (15, 16) in Bezug auf die Flächen der Spiralfeder und der Brücke, die einander gegenüberliegen, aufweisen.

4. Uhrwerk (1) nach dem vorhergehenden Anspruch, **dadurch gekennzeichnet, dass** die mindestens eine Aussparung (15, 16) eine Reihe von Rillen bildet.

5. Uhrwerk (1) nach dem vorhergehenden Anspruch, **dadurch gekennzeichnet, dass** sich mindestens zwei Reihen von Rillen schneiden.

6. Uhrwerk (1) nach Anspruch 1 oder 2, **dadurch gekennzeichnet, dass** die Oberflächenverringerungsmittel (23', 25') mindestens einen Vorsprung (17', 18') in Bezug auf die Flächen der Spiralfeder und der Brücke, die einander gegenüberliegen, aufweisen.

7. Uhrwerk (1) nach dem vorhergehenden Anspruch, **dadurch gekennzeichnet, dass** der mindestens eine Vorsprung (17', 18') eine Reihe von Rippen bildet.

8. Uhrwerk (1) nach dem vorhergehenden Anspruch, **dadurch gekennzeichnet, dass** sich mindestens zwei Reihen von Rippen schneiden.

9. Uhr, **dadurch gekennzeichnet, dass** es ein Uhrwerk (1) nach einem der vorhergehenden Ansprüche umfasst.

## Claims

1. Timepiece movement (1) including a resonator (3) formed by the cooperation of a balance (5) with a balance spring (7, 7', 7"), said resonator being pivotally mounted between a bar (2, 2', 2") and another part (4), **characterized in that** the timepiece movement (1) further includes a device (19, 19', 19") for preventing adhesion of said balance spring against said bar comprising at least one recess and/or protruding portion, defining surface decreasing means (23, 23', 25, 25') formed on the bar (2', 2") and allowing the contact surface to be limited when the faces (15', 16', 17, 18) of said balance spring and of said bar touch each other.

2. Timepiece movement (1) according to the preceding claim, **characterized in that** the surface decreasing means (25, 25') is also formed on the balance spring (7', 7").

3. Timepiece movement (1) according to claim 1 or 2, **characterized in that** the surface decreasing means (23, 25) includes at least one recess (15, 16) in relation to the faces of said balance spring and of said bar which face each other.

4. Timepiece movement (1) according to the preceding claim, **characterized in that** said at least one recess (15, 16) forms series of grooves.

5. Timepiece movement (1) according to the preceding claim, **characterized in that** at least two of said series of grooves are secant.

6. Timepiece movement (1) according to claim 1 or 2, **characterized in that** the surface decreasing means (23', 25') includes at least one protruding portion (17', 18') in relation to the faces of said balance spring and of said bar which face each other.

7. Timepiece movement (1) according to the preceding claim, **characterized in that** said at least one protruding portion (17', 18') forms series of ribs.

8. Timepiece movement (1) according to the preceding claim, **characterized in that** at least two of said series of ribs are secant.

9. Timepiece **characterized in that** the timepiece includes a timepiece movement (1) according to any of the preceding claims.
